# EUROPÄISCHE PATENTSCHRIFT

(11) **EP 1 092 111 B1**
(45) Veröffentlichungstag und Bekanntmachung des Hinweises auf die Patenterteilung: **08.09.2004**
(21) Anmeldenummer: 99931053.5
(22) Anmeldetag: 11.06.1999
(51) Int. Cl.: F21V 5/00

(54) **PROJEKTIONSSCHEINWERFER FÜR KRAFTFAHRZEUGE**
PROJECTING HEADLIGHT FOR MOTOR VEHICLES
PROJECTEUR POUR VEHICULES AUTOMOBILES

(30) Priorität: 01.07.1998 DE 19829345
(43) Veröffentlichungstag der Anmeldung: 18.04.2001
(73) Patentinhaber: Volkswagen Aktiengesellschaft, 38436 Wolfsburg (DE)
(72) Erfinder: WERNER, Michael, D-38106 Braunschweig (DE)
(86) Internationale Anmeldenummer: PCT/EP1999/004019
(87) Internationale Veröffentlichungsnummer: WO 2000/001983

(56) Entgegenhaltungen:
- DE-A- 19 621 254

## Beschreibung

Die Erfindung betrifft einen Projektionsscheinwerfer für Kraftfahrzeuge, mit im wesentlichen folgenden Elementen, einem Scheinwerfergehäuse, in welchem ein Lampenelement angeordnet ist, einem parabolischer Spiegel, einer Projektionslinse sowie einem Halterahmen zumindest für die Projektionslinse gemäß Oberbegriff des Patentanspruches 1.

Projektionsscheinwerfer sind im heutigen Kraftfahrzeugbau weit verbreitet Im wesentlichen besteht ein Projektionsscheinwerfer aus den oben angegebenen Elementen. Das Leuchtmittel, d. h. die Lampe ist dabei in dem Fokus eines in der Regel parabolischen Reflektors angeordnet. In Lichtabstrahlrichtung des Reflexionsetements ist die Linse hinsichtlich ihres Brennpunktes positioniert. Bei vorgegebenen Leuchtweiten, die bei Kraftfahrzeugen in einem bestimmten Rahmen vorgeschrieben sind, ergeben sich feste geometrische Abmessungen. Diese Abmessungen hängen überdies auch davon ab, welche laterale Ausdehnung der Lichtkegel beim Auftreffen auf die Fahrbahn haben soll.

Des weiteren müssen die einzelnen Elemente zueinander in fixierter Position gehalten werden. Das heißt die Lampe soll bis auf geringe Vibrationshübe den besagten Fokus weitestgehend einhalten. Das gleiche gilt auch für die Projektionslinse. Diese zueinander und aufeinander abgestimmten optischen Elemente werden aus diesem Grund mit einem Rahmen gehalten, wobei der Halterahmen in vielen Fällen alle die besagten Elemente miteinander verbindet und hält Durch die Verbindung der in ihrer geometrischen Position zueinander zu fixierenden Elemente wie Projektionslinse, Lampe und Reflexionselement können durch Anordnung dieser Elemente auf einen gemeinsamen Halterahmen dieselben erschütterungsmäßig derart gekoppelt werden, daß durch Fahrzeugvibrationen die benannten drei Elemente allenfalls gemeinsam aber niemals relativ zueinander schwingen bzw. schwingen können.

Ein weiterer Aspekt ist die Berücksichtigung des benötigten Bauraumes innerhalb des Gehäuses eines solchen Projektionsscheinwerfers. Da die Gehäuseabmessungen durch die geometrischen bzw. geometrisch optischen Parameter in einem vorgegebenen Maße liegen müssen, und der Bauraum im übrigen eng begrenzt ist, sind jedwede Änderungen am Ausleuchtverhalten oder am optischen Design ausgesprochen schwierig unter der Maßgabe, den Bauraum nicht zu erhöhen. Der Trend geht im übrigen dahin, die Linsen im Durchmesser relativ klein zu gestalten. Klein gestaltete Linsen können jedoch wegen der intensiven Leuchtdichte, also Ausleuchtung pro Flächeneinheit, Blendungen erzeugen. Zum anderen leiten sie den Betrachter, d.h. den Fahrer entgegenkommender Fahrzeuge fehl, weil der am Fahrzeug austretende Lichtkegel im Durchmesser zu klein erscheint

Darüber hinaus ist ein kleiner Linsendurchmesser nachteilig für das optische Design des Scheinwerfers.

Aus der DE 43 05 633 A1 ist ein Projektionsscheinwerfer bzw. eine Linsenscheinwerferanordnung bekannt, die sich jedoch lediglich mit der Verbesserung der Lage der Linse befaßt Hierzu wird eine rohrförmige Befestigungseinheit vorgesehen, die zweiteilig ist und ineinanderschiebbar die Linse dazwischen hält Weitere elastische Elemente zwischen den Befestigungselementen und der Linse sollen die Position der Linse als solches verbessern. Nachteilig ist hierbei zum einen, daß durch die Verwendung elastischer Elemente lediglich im Linsenbereich eine Abkopplung der Schwingungen im Rahmen desselben und der Linse als solches bewirkt wird. Durch diese mechanische bzw. schwingungsmäßige Abkopplung wird nachteiligerweise wieder eine Relativbewegung zu den übrigen hinsichtlich ihrer geometrischen Position sensiblen Elemente bewirkt Das heißt, bei Erschütterungen macht sich dieses im Ausleuchtverhalten des Scheinwerfers direkt bemerkbar.

Darüber hinaus ist bei diesem Stand der Technik keine Maßnahme angegeben bei minimalem Linsendurchmesser das optische Bild desselben zu verbessem.

Aus der DE 35 16 813 A1 ist ein abgeblendeter Fahrzeugscheinwerfer bekannt, welcher aus einem ellipsoidförmigen Reflektor, einer in erstem Brennpunkt des Reflektors angeordnete Lichtquelle und im übrigen auch mit den oben bereits genannten Elementen versehen ist Auch hierbei ist eine rohrförmige oder besser gesagt becherförmige Gestell- oder Rahmenanordnung zur Haltung der Linse angegeben. Diese ist jedoch so aufwendig gestaltet, daß sie nicht einer optimalen Bauraumausnutzung oder zur optischen Vergrößerung des Abbildes der Projektionslinse dient

Aus der DE 38 27 594 C2 ist ein ebenfalls abgeblendeter Fahrzeugscheinwerfer bekannt, in dem zur Linsenhalterung ein ähnliches Rahmenelement vorgesehen ist Dieses Rahmenelement trägt dabei wiederum die verschiedenen Komponenten des Scheinwerfers im oben genannten Sinne, aber die Bauweise ist nicht darauf abgestellt den Bauraum optimal zu nutzen oder den optischen Eindruck der Projektionslinse abmessungsmäßig zu vergrößern.

Die DE-A-196 21 254 offenbart einen Scheinwerfer mit einer einen ausgeleuchteten Bereich der Projektionslinse ringförmig umgebenden, einstückigen Anformung, die dort wenigstens annähemd kegelstumpfförmig aussieht Die dortige Anformung ist lichtdurchlässig gestaltet und dient dazu, die Blendwirkung im Vergleich zu bekannten, mit einer relativ Meinen beleuchteten Fläche versehenen Scheinwerfem zu verringern, indem die beleuchtete Fläche des Scheinwerfers durch die Anformung vergrößert wird. Hierdurch wird der Scheinwerfer als weniger störend im Straßenverkehr wahrgenommen. Der dort angegebene Scheinwerfer baut ebenfalls relativ groß.

Aus der EP-A-D 485 818 ist des weiteren eine Beleuchtungseinrichtung für Fahrradlichtanlagen bekannt.

Der vorliegenden Erfindung liegt somit die Aufgabe zugrunde, einen Projektionsscheinwerfer für Kraftfahrzeuge der gattungsgemäßen Art dahingehend weiterzubilden, daß der optische Eindruck des Durchmessers der Projektionslinse vergrößert und gegenüber bekannten Scheinwerfern ein deutlicher Gewinn an Bauraum erzielt wird.

Die gestellte Aufgabe ist bei einem Projektionsscheinwerfer der gattungsgemäßen Art erfindungsgemäß durch die kennzeichnenden Merkmale des Patentanspruches 1 gelöst

Weitere vorteilhafte Ausgestaltungen der Erfindung sind in den weiteren abhängigen Ansprüchen angegeben.

Der Kern der Erfindung besteht darin, daß die Projektionslinse auf der dem Parabolspiegel zugewandten Seite einen inneren, bestimmungsgemäß ausgeleuchteten Bereich aufweist, welcher von einer ringförmigen einstückigen Anformung umgeben ist Diese ringförmige einstückige Anformung an der Projektionslinse verlagert den eigentlichen im Kembereich ausgeleuchteten Linsenkörper deutlich über den Halterahmen hinaus nach vome. Mit anderen Worten heißt dies, daß der Halterahmen deutlich hinter dem eigentlichen Linsenkörper nach hinten versetzt ist, so daß ein erheblicher Gewinn an Bauraum entsteht

Dadurch erhält die Projektionslinse eine konvexe Außenkontur, die nach außen weist, also auf der dem Parabolspiegel abgewandten Seite liegt Der durch die Konvexität der erfindungsgemäß ausgebildeten Projektionslinse gegebene Durchmesser ist größer als der besagte ausgeleuchtete Innenbereich der Linse. Das heißt, auf der konvexen Seite der Projektionslinse erscheint der Scheinwerfer größer, wobei der tatsächlich ausgeleuchtete, in diesem Falle vom Parabolspiegel direkt ausgeleuchtete Bereich kleiner ist Mit anderen Worten heißt dies, daß die Projektionslinse in ihrem Design vergrößert dargestellt ist, während dem die eigentliche direkte Ausleuchtung kleiner ist Das Parabolspiegel sowie die weiteren optischen geometrischen Abmessungen sind jedoch so bemessen, daß der nahezu gesamte Kemlichtanteil auf den besagten inneren ausgeleuchteten Bereich fällt, der im Durchmesser kleiner ist, als der Außendurchmesser der Projektionslinse. Hierbei ist die besagte ringförmige einstückige Anformung der Projektionslinse an der dem Parabolspiegel zugewandten Seite optisch dicht bearbeitet

Wie im nachfolgenden Text sowie der zugehörigen Zeichnung noch ersichtlich ist, führt eine solche Ausgestaltung nicht zu einer Erhöhung des Bauraumes. Ebenso wird der eigentliche Kemausleuchtbereich der Projektionslinse nicht nachteilig beeinflußt, dennoch wird die Projektionslinse optisch d. h. designmäßig von außen vergrößert

In weiterer vorteilhafter Ausgestaltung der Erfindung kann alternativ dazu die besagte bearbeitete Fläche der besagten ringförmigen einstückigen Anformung Fresnell-Strukturen enthalten um eine Umfeldausleuchtung zu bewirken.

Alternativ dazu kann die besagte Fläche der besagten Anformung auch optisch dicht verchromt oder anderweitig metallisiert, oder gar geätzt sein. Im letztgenannten Fall führt dies zu einer diffusen Streuung des Restlichtes, was in der Wirkung ähnlich ist, wie eine optisch dichte Auslegung. Das gleiche gilt für die oben genannten Fresnell-Strukturen.

Eine weitere Möglichkeit, die besagte ringförmige Anformung in der genannten Flächenerstreckung optisch dicht zu gestalten, ist, daß durch an dem Halterahmen angebrachte Blechverkleidungselemente die besagte optisch dichte Abdeckung erfolgt Wie oben bereits ausgeführt, wird die Linse ja von einem Rahmen der mechanisch fest auch mit den übrigen Scheinwerferkomponenten verbunden ist, gehalten. Das heißt, die Linse hat vorteilhafterweise seitliche Anformungen bzw. einen überstehenden Rand, der von Klemmelementen des besagten Halterahmens umklammert wird. Auf der gegenüberliegenden Seite im Bereich dieser Klammerelemente können dann Blechverkleidungsringe in den besagten Abmessungen ebenfalls damit verbunden angeordnet sein, die die besagte optisch dichte Abdeckung bewirken.

Insgesamt ist die Aufgabe somit erfindungsgemäß gelöst und der Bauraum ist durch die besagte Maßnahme nicht zwangsläufig vergrößert.

Die Erfindung ist in der Zeichnung dargestellt und nachfolgend näher beschrieben.

Es zeigt
- Figur 1:: Darstellung eines erfindungsgemäßen Projektionsscheinwerfers in Seitenansicht
- Figur 2:: Detailabbildung des Teilkreises A.
- Figur 3:: Weitere Detaildarstellung.
- Figur 4:: Weitere Detaildarstellung

Figur 1 zeigt den Scheinwerfer in Seitenansicht, wobei lediglich nur die wichtigsten Komponenten dargestellt sind. Das Scheinwerfergehäuse ist hierbei nicht weiter dargestellt, sondern lediglich das nach vom abgrenzende Scheinwerferglas 10. Dahinter liegt die Projektionslinse 1, welche in einem Halterahmen 4 plaziert bzw. von demselben gehalten wird. Ebenfalls mit dem Halterahmen 4 verbunden ist das Lampenelement 6, welches in etwa in dem Fokus des Parabolspiegels 7 angeordnet ist. Die mechanisch starre Verbindung zwischen dem Halterahmen 4 und dem Parabolspiegel 7 ist hier weiter nicht dargestellt

Die Projektionslinse 1 hat dabei im Randbereich eine Anformung 2, welche ringförmig und einstückig an die Projektionslinse angeformt ist. Mit anderen Worten heißt dies, daß die Projektionslinse ohnehin einstückig ist und der Randbereich durch den entsprechenden Schliff bzw. die mechanische Bearbeitung der Projektionslinse angeformt ist. Auf der der Lampe bzw. dem Parabolspiegel 7 zugewandten Seite 3 der Projektionslinse 1 ist ein entsprechend innerer ausgeleuchteter Bereich erkennbar, der sich über die gesamte Fläche der hier eben, also plan, geschliffenen Linsenseite erstreckt Dieser plan geschliffene Bereich ist der, der von dem Lampenelement 6 über dem Parabolspiegel 7 direkt ausgeleuchtet wird. Das hier nach außen geworfene Licht ist das oben definierte Kemlicht Darüber hinaus gibt es innerhalb des Scheinwerfergehäuses auch noch Streulicht, welches im nachfolgenden Text Erwähnung findet Die erfindungsgemäß randseitig plazierte Anformung 2 der Projektionslinse ist auf der dem oben genannten inneren Bereich 3 ebenso plazierten Seite abgeschrägt. Diese Abschrägung ist jedoch nur beispielhaft, also nicht zwingend. Durch diese Abschrägung wird Streulicht aus dem eigentlichen Kemlichtkegel ausgekoppelt. Im übrigen wird damit der innere Bereich 3, welcher im wesentlichen direkt ausgeleuchtet ist, definiert Das heißt, die auf der anderen Seite der Projektionslinse 1 angeformte Konkavität erstreckt sich über den inneren Bereich 3 hinaus auch über den Bereich der Anformung 2. Nach außen, also designoptisch ist die Projektionslinse im Durchmesser größer als der eigentlich für das Kemficht ausgeleuchtete Bereich 3. Damit ist die designoptische Vergrößerung der Projektionslinse erreicht, ohne den Bauraum wesentlich zu vergrößern.

Die besagte Anformung 2 kann nun gemäß den weiteren Abbildungen im einzelnen variiert ausgestaltet sein. Dieser Bereich ist daher in Figur 1 mit einem Detailkreis A gekennzeichnet Dieser Detailkreis A ist im einzelnen in den nachfolgenden Figuren dargestellt.

Figur 2 zeigt im entsprechenden Detailkreis, daß die Anformung 2 auf der entsprechend abgeschrägten Fläche mattiert, oder optisch in der oben bereits beschriebenen Weise bearbeitet ist Diese Fläche kann dabei mattiert oder auch optisch dicht abgedeckt sein, was dann in der Wirkung, nämlich das Streulicht auszukoppeln, gleich ist.

Figur 3 zeigt eine Riffelung der besagten Fläche zur Erzeugung von Fresnell-Strukturen, die den Effekt haben auch das Streulicht, also das Licht außerhalb des Kernlichtkegels bewußt, d.h. zur Umfeldausleuchtung einzusetzen.

Figur 4 zeigt eine weitere Möglichkeit, nämlich an dem Halterahmen 4 eine Blechverkleidung anzubringen, die die Projektionslinse in diesem hinteren Bereich bis zur vollen Erstreckung der Abschrägung der Anformung 2 optisch dicht bedeckt In praxi heißt dies, daß sich im Halterahmen eine Kalotte ergibt, die die erfindungsgemäß ausgestaltete Projektionslinse hintergreift und zwar soweit, daß die besagte Schräge optisch dicht abgedeckt ist.

Eine weitere Variante kann darin bestehen, die Blechverkleidung des Halterahmens 4 auf der dem Projektionsspiegel zugewandten Seite spiegelnd zu metallisieren und derart zu formen, daß das Streulicht zurück in den nutzbaren Kemlichtkegel des Spiegels zurückzureflektieren. Dies hätte neben dem besagten Bauraumgewinn noch eine höhere Lichtausbeute zur Folge.

## Patentansprüche

1. Projektionsscheinwerfer für Kraftfahrzeuge mit einem Scheinwerfergehäuse, in welchem
- ein Lampenelement (6),
- ein parabolischer Spiegel (7),
- eine Projektionslinse (1), sowie
- ein Halterahmen (4) zumindest für die Projektionslinse (1) angeordnet ist, wobei die Projektionslinse (1) auf der dem parabolischer Spiegel (7) zugewandten Seite einen inneren bestimmungsgemäß ausgeleuchteten Bereich (3) aufweist, welcher von einer ringförmigen, einstückigen Anformung (2) umgeben ist, die derart geformt ist, daß der Halterahmen (4) der Projektionslinse (1) im wesentlichen hinter dem inneren ausgeleuchteten Linsenkörper der Projektionslinse (1) zurücksteht,
**dadurch gekennzeichnet,**
**daß** die Anformung (2) an der dem parabolischer Spiegel (7) zugewandten Seite optisch dicht bearbeitet ist, derart, dass die Projektionslinse von aussen optisch größer erscheint, währenddem die eigentliche direkt Ausleuchtung kleiner ist und nur dem Durchmesser der Projektionslinse entspricht.

2. Projektionsscheinwerfer für Kraftfahrzeuge nach Anspruch 1,
**dadurch gekennzeichnet,**
**daß** die besagte bearbeitete Fläche der Anformung (2) Fresnell-Strukturen enthält

3. Projektionsscheinwerfer für Kraftfahrzeuge nach Anspruch 1 oder 2,
**dadurch gekennzeichnet,**
**daß** die besagte bearbeitete Fläche der Anformung (2) verchromt oder anderweitig metallisiert ist

4. Projektionsscheinwerfer für Kraftfahrzeuge nach einem der vorhergehenden Ansprüche,
**dadurch gekennzeichnet,**
**daß** die besagte bearbeitete Fläche der Anformung (2) geätzt ist

5. Projektionsscheinwerfer für Kraftfahrzeuge nach einem der vorhergehenden Ansprüche,
**dadurch gekennzeichnet,**
**daß** die besagte bearbeitete Fläche der Anformung (2) durch eine an dem Halterahmen (4) angebrachte Blechverkleidung optisch dicht abgedeckt ist

6. Projektionsscheinwerfer für Kraftfahrzeuge nach Anspruch 5
**dadurch gekennzeichnet,**
**daß** die Blechverkleidung des Halterahmens (4) auf der dem Parabolspiegel (7) zugewandten Seite derart ausgerichtet und spiegelnd metallisiert ist, daß Streulicht in den nutzbaren Kemlichtkegel des Reflexionselements (7) zurückreflektiert wird.

## Claims

1. Projection headlight for motor vehicles, having a headlight housing, in which are arranged
- a lamp element (6),
- a parabolic mirror (7),
- a projection lens (1), and
- a holding frame (4) at least for the projection lens (1),
the projection lens (1) having on the side facing the parabolic mirror (7) an inner properly illuminated region (3) which is surrounded by an annular, unipartite integrally formed part (2) which is formed in such a way that the holding frame (4) of the projection lens (1) essentially stands back behind the inner illuminated lens body of the projection lens (1), **characterized in that** the integrally formed part (2) is treated in an optically tight fashion on the side facing the parabolic mirror (7) in such a way that the projection lens appears optically larger from outside, while the actual direct illumination is smaller and corresponds only to the diameter of the projection lens.

2. Projection headlight for motor vehicles according to Claim 1, **characterized in that** the said treated surface of the integrally formed part (2) includes Fresnell structures.

3. Projection headlight for motor vehicles according to Claim 1 or 2, **characterized in that** the said treated surface of the integrally formed part (2) is chromium-plated or otherwise metalized.

4. Projection headlight for motor vehicles according to one of the preceding claims, **characterized in that** the said treated surface of the integrally formed part (2) is etched.

5. Projection headlight for motor vehicles according to one of the preceding claims, **characterized in that** the said treated surface of the integrally formed part (2) is covered in an optically tight fashion by a sheet-metal cladding fitted on the holding frame (4).

6. Projection headlight for motor vehicles according to Claim 5, **characterized in that** the sheet-metal cladding of the holding frame (4) on the side facing the parabolic mirror (7) is aligned and specularly metalized in such a way that scattered light is retroreflected into the useful core light cone of the reflection element (7).

## Revendications

1. Projecteur pour véhicules automobiles comprenant un boîtier de projecteur, dans lequel sont disposés
- un élément de lampe (6),
- un miroir parabolique (7),
- une lentille de projection (1), ainsi
- qu'un cadre de fixation (4) au moins pour la lentille de projection (1),
la lentille de projection (1) présentant, du côté tourné vers le miroir parabolique (7), une région (3) interne illuminée conformément aux prescriptions, qui est entourée par un moulage (2) annulaire d'une seule pièce qui est formé de telle sorte que le cadre de fixation (4) de la lentille de projection (1) dépasse en arrière essentiellement derrière le corps de lentille interne illuminé de la lentille de projection (1),
**caractérisé en ce que**
le moulage (2) est traité de manière optiquement dense du côté tourné vers le miroir parabolique (7), de telle sorte que la lentille de projection paraisse plus grande optiquement depuis l'extérieur tandis que l'illumination directe proprement dite est plus petite et correspond seulement au diamètre de la lentille de projection.

2. Projecteur pour véhicules selon la revendication 1,
**caractérisé en ce que**
ladite surface traitée du moulage (2) contient des structures de Fresnell.

3. Projecteur pour véhicules selon la revendication 1 ou 2,
**caractérisé en ce que**
ladite surface traitée du moulage (2) est chromée ou métallisée d'une autre manière.

4. Projecteur pour véhicules selon l'une quelconque des revendications précédentes,
**caractérisé en ce que**
ladite surface traitée du moulage (2) est gravée chimiquement.

5. Projecteur pour véhicules selon l'une quelconque des revendications précédentes,
**caractérisé en ce que**
ladite surface traitée du moulage (2) est recouverte de manière optiquement dense par un revêtement de tôle monté sur le cadre de fixation (4).

6. Projecteur pour véhicules selon la revendication 5,
**caractérisé en ce que**
le revêtement de tôle du cadre de fixation (4) est orienté du côté tourné vers le miroir parabolique (7) et est métallisé de manière réfléchissante de telle sorte que la lumière diffusée soit réfléchie en retour dans le cône de lumière caractéristique utile de l'élément réfléchissant (7).
